# EUROPÄISCHE PATENTANMELDUNG

(11) **EP 1 905 490 A1**
(43) Veröffentlichungstag der Anmeldung: **02.04.2008**
(21) Anmeldenummer: 06020191.0
(22) Anmeldetag: 26.09.2006
(51) Int. Cl.: A63B 69/00

(54) **Eine batteriebetriebene richtungsweisende Blinkanzeige als Trainingshilfe für Kinder- und Jugendfussball**

(71) Anmelder: Kindle, Georg, 9495 Triesen FL (LI)
(72) Erfinder: Huchler, Markus, Dr., 9487 Gamprin (LI)

(57) **Zusammenfassung**

Das Patent beruht auf mit zwei Blinklichtern versehenen Richtungsanzeigern für den Einsatz bei verschiedenen Sportarten. Er dient als Trainingshilfe, um Technik, Koordination und Reaktionsvermögen zu verbessern.

## Beschreibung

### Richtungsanzeiger:

- 140 cm grosser Fussballspieler aus Kunststoff mit 2 abwechselnd blinkenden Richtungsanzeigen im Schulterbereich, stabil im Boden fixiert.
- Die batteriebetriebenen Blinklichter senden in Zeitabständen von einer bis drei Sekunden ein Signal, welches dem Spieler anzeigt, auf welcher Seite er die Figur umdribbeln muss.

### Rundbogen:

- Circa 50 x 50 cm grosser Rundbogen, stabil im Boden fixiert.

● Die Richtungsanzeiger und Rundbögen werden hintereinander auf einer Geraden mit einem Abstand von circa 3 bis 5 Metern aufgestellt.
● Der Abstand der Komponenten ergibt sich aus dem Alter und der Qualität der Spieler.
● Der Ball wird durch den Rundbogen gespielt und auf der blinkenden Seite des Richtungsanzeigers vorbeigeführt.
● Wir empfehlen mindestens 3 Richtungsanweiser und 4 Rundbögen als Trainingseinheit zu verwenden.

## Patentansprüche

**1.** Das Trainingsgerät für Jugend- und Kinderfussball besteht aus Richtungsanzeiger und Rundbogen.
Diese beiden Elemente können in jeglicher Form, Grösse, Farbe und Material hergestellt sein. Beide Sportgeräte sind sowohl im Freien auf natürlichem Rasen, auf Kunstrasen aber auch in Sporthallen auf festem Untergrund einsetzbar. Die Anwendung ist für Kinder und Jugendliche beider Geschlechter geeignet.
Die Richtungsanzeige ist auf dem Richtungsanzeiger gut sichtbar angebracht. Diese zeigt dem Spieler die Richtung an, in welche er sich als Nächstes zu bewegen hat. Sie besteht aus Blinklichtern, elektrischen Lampen, Leuchtdioden, Farbanzeigen, Symbolen und anderen Hilfsmitteln. Diese können aus jeglicher Form, Grösse, Farbe und Material bestehen. Die Richtungsanzeige wird mechanisch oder elektrisch betrieben, wobei in diesem Fall als Stromquelle Batterien, Solarzellen oder jegliche andere Stromerzeuger möglich sind. Die Richtungsanzeige erfolgt entweder regelmässig oder nach dem Zufallsprinzip mit variabel einstellbaren Zeitintervallen.
Neben der grundsätzlichen Funktion als Trainingsgerät können die Figuren des Richtungsanzeigers ebenso wie die Rundbögen ausdrücklich als Werbeflächen genutzt werden. Eine Nutzung zu diesem Zweck benötigt aber in jedem einzelnen Fall zwingend die Zustimmung der Erfinder.
